# EUROPÄISCHE PATENTSCHRIFT

(11) **EP 1 559 462 B1**
(45) Veröffentlichungstag und Bekanntmachung des Hinweises auf die Patenterteilung: **28.02.2007**
(21) Anmeldenummer: 04030067.5
(22) Anmeldetag: 18.12.2004
(51) Int. Cl.: A63H 17/26, A63H 19/18

(54) **Spielzeug-Fahrzeug mit Anhängerkupplung**
Toy vehicle with a trailer hitch
Véhicule-jouet avec attelage de remorque

(30) Priorität: 29.01.2004 DE 202004001294 U
(43) Veröffentlichungstag der Anmeldung: 03.08.2005
(73) Patentinhaber: Bruder Spielwaren GmbH + Co. KG, 90768 Fürth (DE)
(72) Erfinder: Bruder, Paul Heinz, 90765 Fürth (DE)
(74) Vertreter: Schneck, Herbert

(56) Entgegenhaltungen:
- US-A- 720 687
- US-A- 2 578 368
- US-A- 5 423 439
- US-A- 6 095 351

## Beschreibung

Die Erfindung richtet sich auf ein Spielzeug-Fahrzeug mit einer Anhängerkupplung umfassend einen sich im Abstand vom Fahrzeugheck vertikal erstreckenden Kupplungszapfen. Derartige Spielzeug-Fahrzeuge sind aus DE 296 08 600 U oder aus US-A-6095351 bekannt.

An einem solchen Kupplungszapfen können Anhänger zum Transport von Lasten, in Form von Zusatzgeräten und dergleichen angehängt werden.

Voraussetzung für eine optimale Übertragung der Zugkraft ist, dass die Kupplungsöse des Anhängers und der Kupplungszapfen des Zugfahrzeugs sich in gleicher Höhe befinden. Ist der Kupplungszapfen zu tief angeordnet, besteht die Gefahr, dass der Anhänger sich selbstständig abkuppelt, insbesondere wenn Unebenheiten überfahren werden. Ist der Kupplungszapfen und der den Kupplungszapfen umgebende Kupplungsteller relativ zur Anhängeröse zu hoch, kann entweder der Deichsel verklemmen, sodass die Bewegung beim Kurvenfahren gestört wird, oder die Räder des Anhängers werden ganz oder teilweise angehoben. Insbesondere landwirtschaftliche Anbaugeräte bedürfen oftmals einer höhenverstellbaren Anhängevorrichtung am Zugfahrzeug, um diese für die Fahrt, zum Beispiel auf der Straße, anzuheben, um so ausweichende Bodenfreiheit zu gewährleisten.

Hiervon ausgehend liegt der Erfindung die Aufgabe zu Grunde, die Anhänger-Kupplung eines Spielfahrzeugs so auszugestalten, dass sie an unterschiedliche Anhänger- bzw. Kupplungsösen-Höhen anpassbar ist, sodass eine definierte und zuverlässige Übertragung der Zugkraft erreicht wird.

Diese Aufgabe wird erfindungsgemäß dadurch gelöst, dass der Kupplungszapfen höhenverstellbar gelagert ist. Es ist dementsprechend möglich, die Höhe des Kupplungszapfens angepasst an einen bestimmten Anhänger so einzustellen, dass die Kupplungsöse vom Kupplungszapfen höhengleich durchsetzt wird.

Vorzugsweise ist vorgesehen, dass der Kupplungszapfen an einem Heckkupplungsschlitten angeordnet ist, der insbesondere mittels einer Spindel höhenverstellbar gelagert ist.

Der Heckkupplungsschlitten kann mit Vorteil über zwei zueinander parallele Schlittenführungen und korrespondierende Schlittenaufnahmeführungen am Heck vertikal geführt gelagert sein.

Herstellungstechnisch ist es günstig, das Chassis des Fahrzeugs aus zwei ineinander verrastbaren Längs-Hälften zusammen zu setzen. Eine obere Führung für die Spindel kann dann durch je eine an je einer Chassis-Hälfte angeordnete, sich beim Verrasten der Chassis-Hälften kreisförmig mit der jeweils anderen ergänzende Klaue gebildet sein.

An dem Heckkupplungsschlitten kann eine plastisch aufweitbare Spindelmutter zwischen den Schlittenführungen angeordnet sein, in die dementsprechend die Spindel einrastbar ist.

Weiterhin ist am Heck vorteilhafter Weise ein tassenförmiges unteres Spindellager vorgesehen.

Nachfolgend wird die Erfindung an Hand eines bevorzugten Ausführungsbeispiels in Verbindung mit der Zeichnung näher erläutert. Dabei zeigen:
- Fig. 1: eine perspektivische Ansicht des Fahrgestells eines erfindungsgemäßen Spielzeug-Fahrzeugs,
- Fig. 2: eine Fig. 1 entsprechende Darstellung, wobei die beiden ineinander verrastbaren Hälften des Fahrgestells im getrennten Zustand dargestellt sind,
- Fig. 3: eine perspektivische Ansicht des höhenverstellbaren Kupplungs-Schlittens von hinten,
- Fig. 4: eine Fig. 3 entsprechende Ansicht von vorne und
- Fig. 5: eine vergrößerte Darstellung des Bereichs V in Fig. 2.

In Fig. 1 ist das Fahrgestell eines Spielzeug-Fahrzeugs 1 in Form eines Traktors dargestellt. Das Fahrgestell besteht aus zwei aus Kunststoff gespritzten Hälfen 2, 3, welche bei der Montage ineinander verrastbar sind.

An dem in Fig. 5 vergrößert dargestellten Heck 4 des Fahrzeugs 1 ist ein höhenverstellbarer Heckkupplungsschlitten 5 angeordnet, der in Fig. 3 und Fig. 4 im Einzelnen dargestellt ist.

Zur Höhen-Verstellung des Heckkupplungsschlittens 5 dient eine Gewindespindel 6 mit einem Betätigungsknopf 7 an ihrer Oberseite.

Die Spindel 6 ist an ihrer Unterseite in einem tassenförmigen Lager 8 am unteren Ende des Hecks 4 und an ihrer Oberseite über zwei klauenartige Ansätze 9, 10 an jeder Fahrgestellhälfte 2, 3 gelagert, welche sich beim Verrasten der Fahrgestellhälften 2, 3 auf Grund ihres Höhenversatzes zu einem ringförmig geschlossenen Lager ergänzen.

Der Heckkupplungsschlitten 5 ist mit zwei parallel zueinander verlaufenden, im Querschnitt vorzugsweise T-förmige Ausnehmungen aufweisenden Schlittenführungen 11, 12 versehen, in die am Heck 4 angeordnete, im Querschnitt korrespondierend T-förmig ausgebildete Schlittenaufnahmeführungen 13, 14 eingreifen, sodass ein definiertes Führungssystem geschaffen wird, welches eine exakte vertikale Verstellung überliegt.

Die Verstellung wird dadurch bewerkstelligt, dass zwischen den beiden Schlittenführungen 11, 12 eine zum Einrasten elastisch aufspreizbare Spindelmutter 15 angeordnet ist, sodass bei einem Verdrehen der Spindel 6 mit Hilfe des Knopfes 7 die Spindelmutter 15 und mit ihr der Heckkupplungsschlitten 5 auf und ab bewegt werden. Durch die Aufspreizbarkeit der Spindelmutter 15 ist gleichzeitig ein Überlastschutz gegeben.

An dem Heckkupplungsschlitten 5 ist über eine Halteanordnung 16 ein Kupplungszapfen 17 befestigt, der zusammen mit dem Heckkupplungsschlitten 5 höhenverstellt wird, sodass seine Position an die Position einer beliebigen Kupplungsöse eines Anhängers optimal anpassbar ist.

## Patentansprüche

1. Spielzeug-Fahrzeug (1) mit einer Anhängerkupplung, umfassend einen sich im Abstand vom Fahrzeugheck vertikal erstreckenden Kupplungszapfen (17), **dadurch gekennzeichnet, dass** der Kupplungszapfen (17) mittels einer Spindel (6) höhenverstellbar gelagert ist, wobei eine Führung für die Spindel (6) durch zwei annähernd halbkreisförmige Klauen (9, 10) gebildet ist.

2. Spielzeug-Fahrzeug nach Anspruch 1, **dadurch gekennzeichnet, dass** der Kupplungszapfen (17) an einem Heckkupplungsschlitten (5) angeordnet ist, der höhenverstellbar gelagert ist.

3. Spielzeug-Fahrzeug nach Anspruch 2, **dadurch gekennzeichnet, dass** der Heckkupplungsschlitten (5) mittels einer Spindel (6) höhenverstellbar gelagert ist.

4. Spielzeug-Fahrzeug nach Anspruch 2, **dadurch gekennzeichnet, dass** der Heckkupplungsschlitten (5) über zwei zueinander parallele Schlittenführungen (11, 12) und korrespondierende Schlittenaufnahmeführungen (13, 14) am Heck (4) vertikal geführt gelagert ist.

5. Spielzeug-Fahrzeug nach Anspruch 1, wobei das Chassis des Fahrzeugs aus zwei ineinander verrastbaren Längs-Hälften besteht, **dadurch gekennzeichnet, dass** eine obere Führung für die Spindel (6) durch je eine an je einer Chassis-Hälfte (2, 3) angeordnete, sich beim Verrasten der Chassis-Hälften (2, 3) mit der jeweils anderen kreisförmig ergänzende Klaue (9, 10) gebildet ist.

6. Spielzeug-Fahrzeug nach Anspruch 2, **dadurch gekennzeichnet, dass** eine elastisch aufweitbare zweiteilige Spindelmutter (15) an dem Heckkupplungsschlitten (5) zwischen den Schlittenführungen (11, 12) angeordnet ist.

7. Spielzeug-Fahrzeug nach Anspruch 1, **dadurch gekennzeichnet, dass** am Heck (4) ein tassenförmiges unteres Spindellager (8) vorgesehen ist.

## Claims

1. A toy vehicle (1) with a trailer hitch, comprising a hitch pin (17) which extends vertically at a distance from the tail, **characterized in that** the hitch pin (17) is mounted adjustably in height by means of a spindle (6), a guide for the spindle (6) being formed by two approximately semi-circular claws (9, 10).

2. A toy vehicle according to claim 1, **characterized in that** the hitch pin (17) is disposed on a tail-hitch slide (5) which is mounted adjustably in height.

3. A toy vehicle according to claim 2, **characterized in that** the tail-hitch slide (5) is mounted adjustably in height by means of a spindle (6).

4. A toy vehicle according to claim 2, **characterized in that** the tail-hitch slide (5) is mounted for vertical guidance by way of two slide guides (11, 12) which are parallel to each other and by way of corresponding slide-receptacle guides (13, 14) on the tail (4).

5. A toy vehicle according to claim 1, wherein the chassis of the vehicle is comprised of two interlockable longitudinal halves, **characterized in that** a top guide for the spindle (6) is formed by a claw (9, 10) which is disposed on each chassis half (2, 3), the claws (9, 10) being circularly complementary of each other upon interlocking of the chassis halves (2, 3).

6. A toy vehicle according to claim 2, **characterized in that** a flexibly expandable two-piece spindle nut (15) is disposed on the tail-hitch slide (5) between the slide guides (11, 12).

7. A toy vehicle according to claim 1, **characterized in that** a cup-shaped bottom spindle bearing (8) is provided on the tail (4).

## Revendications

1. Véhicule-jouet (1) avec un accouplement de remorque, comprenant un pivot d'accouplement (17) s'étendant verticalement à distance de l'arrière du véhicule-jouet, **caractérisé en ce que** le pivot d'accouplement (17) est placé de manière à pouvoir être réglé en hauteur au moyen d'une vis (6), un guidage pour la vis (6) étant formé par deux mâchoires (9, 10) ayant à peu près la forme de demi-cercles.

2. Véhicule-jouet selon la revendication 1, **caractérisé en ce que** le pivot d'accouplement (17) est disposé sur un traîneau d'accouplement arrière (5), qui est réglable en hauteur.

3. Véhicule-jouet selon la revendication 2, **caractérisé en ce que** le traîneau d'accouplement arrière (5) est placé au moyen d'une vis (6) de manière réglable en hauteur.

4. Véhicule-jouet selon la revendication 2, **caractérisé en ce que** le traîneau d'accouplement arrière (5) est placé sur deux guidages de traîneau (11, 12) parallèles l'un à l'autre et deux guidages de logement de traîneau (13, 14) à l'arrière (4) de manière guidée verticalement.

5. Véhicule-jouet selon la revendication 1, le châssis du véhicule se composant de deux moitiés longitudinales pouvant s'encranter l'une dans l'autre, **caractérisé en ce qu'**un guidage supérieur pour la vis (6) est formé grâce à respectivement une mâchoire (9, 10) disposée sur respectivement une moitié de châssis (2, 3), se complétant avec l'autre mâchoire de forme circulaire lors de l'encrantage des moitiés de châssis (2, 3).

6. Véhicule-jouet selon la revendication 2, **caractérisé en ce qu'**un écrou de vis (15) en deux parties, pouvant s'élargir de manière plastique, situé sur le traîneau d'accouplement arrière (5) est disposé entre les guidages de traîneau (11, 12).

7. Véhicule-jouet selon la revendication 1, **caractérisé en ce qu'**à l'arrière (4) est prévu un palier de vis (8) en forme de tasse.
